# EUROPÄISCHE PATENTSCHRIFT

(11) **EP 0 205 925 B1**
(45) Veröffentlichungstag und Bekanntmachung des Hinweises auf die Patenterteilung: **05.02.1992**
(21) Anmeldenummer: 86106864.1
(22) Anmeldetag: 21.05.1986
(51) Int. Cl.: F15B 21/08

(54) **Steuereinrichtung für hydraulische Arbeitsmaschinen**
Control device for hydraulic power equipment
Dispositif de commande pour machine hydraulique de travail

(30) Priorität: 19.06.1985 DE 3521815
(43) Veröffentlichungstag der Anmeldung: 30.12.1986
(73) Patentinhaber: ROBERT BOSCH GMBH, 70442 Stuttgart (DE)
(72) Erfinder: Eckhardt, Erich, Dipl.-Ing., CH-1631 Sorens (CH); Nonnenmacher, Gerhard, Dipl.-Ing., D-7015 Korntal 1 (DE); Romes, Roman, Ing., D-7259 Friolzheim (CH); Schwede, Franz, Dipl.-Ing.(FH), CH-3286 Muntelier (CH); Weigle, Dieter, Dipl.-Ing., D-7141 Ludwigsburg (DE)

(56) Entgegenhaltungen:
- EP-A- 0 022 104
- DE-A- 1 807 171
- GB-A- 1 385 099
- PATENT ABSTRACTS OF JAPAN, Band 7, Nr. 199 (M-240)[1344], 3. September 1983; & JP-A-58 99 501 (ISHIKAWAJIMA HARIMA JUKOGYO K.K.) 13-06-1983

## Beschreibung

### Stand der Technik

Die Erfindung geht aus von einer Steuereinrichtung für hydraulische Arbeitsmaschinen nach der Gattung des Hauptanspruchs. Die Steuerung derartiger Arbeitsmaschinen erfolgt überlicherweise mit Hilfe von Wegeventilen, die außer der Neutralstellung und der maximalen Arbeitsstellung einen Feinsteuerbereich haben, in dem nur ein Teil des Pumpenförderstroms zum Verbraucher (Arbeitszylinder, Hydromotor) geleitet wird. Die Pumpe ist dabei als Verstellpumpe ausgebildet. In solchen Hydraulikkreisen entstehen zwangsläufig in der Neutralstellung (Umlaufdruck bei maximalem Förderstrom) und im Feinsteuerbereich (Abströmen nicht genutzter Hydraulikflüssigkeit) Drosselverluste, die die Energiebilanz der Anlage verschlechtern.

Um solche Verluste zu vermeiden, ist es bekannt, sogenannte load-sensing-Systeme einzusetzen, die jedoch eine besondere Gattung von Regelventilen, Steuerleitungen und spezielle Pumpensteuerungen erfordern. Der Aufwand für die Leistungsbegrenzung ist hoch. Trotzdem sind solche Wegeventile nicht frei von Drosselverlusten, vor allem bei hohem Durchfluß.

Aus der DE-A-1 807 171 ist eine Einrichtung zur elektrohydraulischen Fernsteuerung bekanntgeworden, wie sie dem Oberbegriff des Anspruchs 1 entspricht. Auch diese bekannte Einrichtung ist noch nicht optimal ausgelegt, d. h. sie erwies sich als verbesserungsfähig.

### Vorteile der Erfindung

Die erfindungsgemäße Steuereinrichtung mit den kennzeichnenden Merkmalen des Hauptanspruchs hat demgegenüber den Vorteil, daß sie sehr einfach ist und es erlaubt, mit geringsten Verlusten zu arbeiten, d. h., die Pumpe stets so einzustellen, daß sie nur gerade den von den Verbrauchern benötigten Förderstrom erbringt.

Durch die in den Unteransprüchen aufgeführten Maßnahmen sind Weiterbildungen der im Hauptanspruch angegebenen Merkmale möglich.

### Zeichnung

Mehrere Ausführungsbeispiele der Erfindung sind in der Zeichnung dargestellt und in der nachfolgenden Beschreibung näher erläutert. Die Figuren 1-4 zeigen Steuereinrichtungen für hydraulische Arbeitsmaschinen in schematischer Darstellung.

### Beschreibung der Erfindungsbeispiele

In Figur 1 ist mit 10 eine verstellbare Pumpe bezeichnet, die Druckmittel aus einem Behälter 11 ansaugt und dieses in eine Förderleitung 12 verdrängt. Die Förderleitung führt zu einem 4/3-Wegeventil 13 mit Proportionalverhalten, das durch Elektromagnete 14, 15 betätigbar ist. Vom Wegeventil führen zwei Leitungen 16, 17 zu den Druckräumen 18, 19 eines doppeltwirkenden Arbeitszylinders 20.

Das Stellglied 22 der verstellbaren Pumpe 10 wird durch zwei druckmittelbeaufschlagte Stellkolben 23, 24 betätigt, von denen derjenige mit dem kleineren Durchmesser 24 über eine an die Förderleitung angeschlossene Leitung 25 mit Druck beaufschlagt wird. Vom flächengrößeren Kolben 23 führt eine Leitung 26 zu einem 3/3-Wegeventil 27 mit proportionalem Verhalten; es wird über einen Elektromagneten 28 entgegen der Kraft einer Regelfeder 29 betätigt, welche sich am Stellkolben 23 abstützt. Vom Wegeventil 27 führt einerseits eine Leitung 30 zur Förderleitung 12, andererseits eine Leitung 31 zum Behälter 11.

Die Ansteuerung der Wegeventile 13, 27 erfolgt über eine als Sollwertgeber ausgebildete Stelleinrichtung 32 mit Stellhebel 32', dessen Winkelstellung in ein proportionales elektrisches Signal umgeformt wird, z. B. durch einen als Drehpotentiometer ausgebildeten Sollwertgeber 33. Die so gebildeten Sollwertsignale des elektrischen Sollwertgebers führen über zwei Leitungen 35, 36 zu den Elektromagneten 14, 15 des Wegeventils 13, und von einem Summierpunkt 38 und dessen Verstärker 44 führt eine Leitung 39 zum Elektromagneten 28 des Wegeventils 27. Der Stellhebel 32' des Sollwertgebers ist nach beiden Seiten (- α ; + α ) schwenkbar und erzeugt und schickt entsprechende Sollwertsignale zu den Wegeventilen. In den Leitungen 35, 36 sind Leistungsverstärker 42, 43 angeordnet, die den Magnetstrom liefern.

Die Pumpe 10 ist von einer Brennkraftmaschine 48 angetrieben. Mit dem elektrischen Sollwertgeber 33 wird zusätzlich zum Stellungssignal für das Wegeventil 13 auch ein Stellungesignal für das Wegeventil 27 und damit für die Pumpe 10 gewonnen.

In der Leitung 39 ist noch ein Summierpunkt 50 mit Verstärker 45 vorgesehen, dem ein Signal zugeführt wird, welches bewirkt, daß die Verstellung der Pumpe mittels des Stellhebels 32 gegenüber der Verstellung des Wegeventils 13 einen etwa konstanten Vorlauf besitzt, d. h. die Pumpe wird früher verstellt als das Wegeventil 13.

Beim Ausführungsbeispiel nach Figur 2 ist auch die Drehzahl der Brennkraftmaschine 48 mit in den Steuerkreis einbezogen. In die Leitung 39 ist vor dem Summierpunkt 50 ein elektronisches Divierdierglied 52 eingesetzt, dem über eine Leitung 53 als Divisor die Drehzahl der Brennkraftmaschine eingegeben wird. Außerdem befindet sich in der Leitung 39 hinter dem Divierdierglied wieder der Leistungsverstärker 45, der den Magnetstrom liefert. Mit dieser Anordnung erreicht man, daß die Verstellung der Pumpe proportional zur Verstellung der Wegeventile erfolgt, dividiert durch die Drehzahl der Brennkraftmaschine; d. h. der Förderstrom bleibt unabhängig von der Drehzahl, weil z. B. bei langsam drehender Brennkraftmaschine die Pumpe weiter ausgestellt wird als bei hoher Drehzahl.

Das Ausführungsbeispiel nach Figur 3 schließt sich an dasjenige nach Figur 1 an, jedoch mit dem Unterschied, daß hier ein zweiter Arbeitszylinder 55 mit zugehörigem 4/3-Wege-Proportionalventi 156 vorgesehen ist, sowie eine zweite Stelleinrichtung 57 mit Stellhebel 57' und elektrischem Sollwertgeber 58. Auf Einzelheiten ist - so weit nicht ohne weiteres verständlich - nur insoweit eingegangen, als von der Stelleinrichtung 57 eine Leitung 59 zu einem zweiten Summierpunkt 60 der Leitung 39 geführt ist, so daß also auch von der Betätigung des zweiten Verbrauchers 55 her ein Signal zum Wegeventil 27 gegeben wird, wodurch der Pumpenförderstrom entsprechend diesem Zusatzbedarf erhöht wird.

Eine Kombination des zuletztgenannten Ausführungsbeispiels mit demjenigen nach Figur 2 stellt das Ausführungsbeispiel nach Figur 4 dar, wo also wieder die Brennkraftmaschine 48 in den Steuerkreis einbezogen ist. Deren Lastzustand wird in einem elektronischen Steuergerät 62 mit einem Sollwert für die Maximallast verglichen. Vom Steuergerät 62 führen zwei Leitungen 63, 64 zu elektrischen Begrenzern 65 und 66, die die Sollwertsignale der Stelleinrichtungen 32, 57 verringern können. Beim Erreichen eines vorgegebenen Grenzwertes, z. B. der Leistungsgrenze der Brennkraftmaschine, werden nach einem vorprogrammierten Prioritätsplan die Sollwerte für die Verstellung der Wegeventile 13, 56 reduziert. Die Zurückstellung der Pumpe 10 erfolgt dann wie im Fall der vorherigen Ausführungsbeispiele.

Die erfindungsgemäße Einrichtung hat darüber hinaus noch den Vorteil, daß mit herkömmlichen Wegeventilen eine Energieeinsparung erzielt wird, die sonst allenfalls mit load-sensing-Technik erreicht werden kann. Des weiteren bietet die erfindungsgemäße Einrichtung auch Eingriffsmöglichkeiten für übergeordnete Signale, die bisher bekannte Grenzlastregelungen oder Leistungsregelungen weit übertreffen. Die Einrichtung macht sich, wie aus Obigem zu erkennen ist - die Überlegung zunutze, zur Vermeidung langer Gestänge und Hydraulikleitungen die Verstellung der Regelventile elektrisch vorzunehmen; dasselbe gilt auch für die Pumpe.

## Patentansprüche

1. Steuereinrichtung für hydraulische Arbeitsmaschinen mit einer verstellbaren Pumpe (10), deren druckbeaufschlagter Stellkolben (23, 24) für ihr Stellglied (22) über ein elektrisch betätigbares Steuerventil (27) ansteuerbar ist, und die Druckmittel über ein elektrisch betätigbares Wegeventil (13, 56) zu wenigstens einem Verbraucher (20, 55) steuert, wobei von mindestens einem von einem Stellhebel (32', 57') betätigbaren elektrischen Sollwertgeber (32, 57) sowohl das Wegeventil (13, 56) als auch das elektrisch betätigbare Steuerventil (27) ansteuerbar ist, dadurch gekennzeichnet, daß in der vom Sollwertgeber (32, 57) zum Elektromagneten (28) des Steuerventils (27) führenden Leitung (39) ein Summierpunkt (50) vorgesehen ist, dem ein Signal zugeführt wird, welches bewirkt, daß die Verstellung der Pumpe (10) gegenüber der Verstellung des Wegeventils (13, 56) einen etwa konstanten Vorlauf besitzt.

2. Einrichtung nach Anspruch 1, dadurch gekennzeichnet, daß sowohl das Wegeventil (13, 56), wie auch das Steuerventil (27) proportional arbeitende Ventile sind.

3. Einrichtung nach einem der Ansprüche 1 oder 2, dadurch gekennzeichnet, daß bei Betätigung des elektrischen Sollwertgebers (32, 57) dem der Pumpenauslenkung zugeordneten Steuerventil (27) ein Signal zugeführt wird, das geringfügig größer ist als es der Auslenkung des Wegeventils (13, 56) entspricht.

4. Einrichtung nach einem der Ansprüche 1 bis 3, dadurch gekennzeichnet, daß von der die Pumpe (10) antreibenden Antriebsmaschine (48) ein Drehzahlsignal einem elektronischen Dividierglied (52) zugeleitet wird, das in den Betätigungskreis für das Steuerventil (27) eingreift.

5. Einrichtung nach einem der Ansprüche 1 bis 4, dadurch gekennzeichnet, daß von der Pumpe (10) mehrere Verbraucher (20, 55) versorgt werden, deren jedem ein elektrisch betätigbares Wegeventil (13, 56) zugeordnet ist.

6. Einrichtung nach Anspruch 5, dadurch gekennzeichnet, daß in den vom Sollwertgeber (32, 57) zu den Elektromagneten (28, 14, 15) der Ventile (27, 13, 56) führenden Leitungen elektrische Begrenzer (65, 66) zur Verringerung der Sollwertsignale vorgesehen sind, wobei die Begrenzer (65, 66) mit einem elektronischen Steuergerät (62) in Verbindung stehen, dem das Lastsignal (P_{DM}) der Antriebsmaschine (48) der Pumpe (10) und ein Sollwert (Pₛₒₗₗ)für die Maximallast der Antriebsmaschine (48) eingespeist werden.

## Claims

1. Control device for hydraulic power machines with an adjustable pump (10) whose actuating piston (23, 24), acted upon by pressure, for its actuating element (22) can be driven via an electrically actuable control valve (27) and controls the compression means via an electrically actuable directional control valve (13, 56) to at least one load (20, 55), it being possible for both the directional control valve (13, 56) and the electrically actuable control valve (27) to be driven by at least one electrical reference value generator (32, 57) which can be actuated by an actuating lever (32', 57'), characterised in that in the line (39) leading from the reference value generator (32, 57) to the electromagnet (28) of the control valve (27) a summing point (50) is provided to which a signal is fed which causes the adjustment of the pump (10) to have an approximately constant advance with respect to the adjustment of the directional control valve (13, 56).

2. Device according to Claim 1, characterised in that both the directional control valve (13, 56) and the control valve (27) are proportionally operating valves.

3. Device according to one of Claims 1 or 2, characterised in that upon actuation of the electrical reference value generator (32, 57) a signal is fed to the control valve (27) associated with the pump movement, which signal is slightly larger than corresponds to the movement of the directional control valve (13, 56).

4. Device according to one of Claims 1 to 3, characterised in that a speed of rotation signal is fed from the drive machine (48) driving the pump (10) to an electronic dividing element (52) which engages in the actuation circuit for the control valve (27).

5. Device according to one of Claims 1 to 4, characterised in that a plurality of loads (20, 55) are supplied by the pump (10), to each of which loads an electrically actuable directional control valve (13, 56) is assigned.

6. Device according to Claim 5, characterised in that in the lines leading from the reference value generator (32, 57) to the electromagnets (28, 14, 15) of the valves (27, 13, 56) electrical limiters (65, 66) are provided for reducing the reference value signals, the limiters (65, 66) connecting to an electronic control device (62) to which the load signal (P_{DM}) of the drive machine (48) of the pump (10) and a reference value (P_{ref}) for the maximum load of the drive machine (48) are fed.

## Revendications

1. Dispositif de commande pour machines hydrauliques de travail, comprenant une pompe (10) dont le piston de réglage (23, 24) sollicité par la pression par son organe de réglage (22) est susceptible d'être commandé par le distributeur (27) actionné électriquement, et commande le fluide sous pression par un distributeur (13, 56) actionné électriquement, jusqu'à au moins un consommateur (20, 55), et par suite non seulement le distributeur (13, 56) mais aussi le distributeur actionné électriquement (27) est susceptible d'être commandé à partir de l'un au moins des capteurs de consigne (32, 57) actionné électriquement depuis un levier (32', 57'), caractérisé en ce que dans le conduit (39) allant du capteur de consigne (32, 57) jusqu'à l'électro-aimant (28) du distributeur (27), un point d'addition (50) est prévu et reçoit un signal qui effectue en sorte que le réglage de la pompe (10) possède une marche à peu près constante par rapport au réglage de l'électrovanne (13, 56).

2. Dispositif selon la revendication 1, caractérisé en ce que non seulement le distributeur (13, 56) mais aussi le distributeur (27) sont des distributeurs à action proportionnelle.

3. Dispositif selon l'une des revendications 1 ou 2, caractérisé en ce que lors de la mise en action d'un capteur de consigne (32, 57) électrique, un signal est envoyé au distributeur (27) associé à la conduite de la pompe, signal qui est de très peu supérieur à celui qui correspond à la conduite des distributeurs (13, 56).

4. Dispositif selon l'une des revendications 1 à 3, caractérisé en ce qu'à partir du moteur à combustion interne (48) entraînant la pompe (10), un signal de vitesse de rotation est amené à un diviseur (52) électronique qui intervient dans le cycle de commande du distributeur (27).

5. Dispositif selon l'une des revendications 1 à 4, caractérisé en ce que plusieurs consommateurs (20, 55) sont alimentés depuis la pompe (10), par un distributeur (13, 56) à commande électrique associé à chacun d'eux.

6. Dispositif selon la revendication 5, caractérisé en ce que dans les circuits allant du capteur de consigne (32, 57) aux électro-aimants (28, 14, 15) des distributeurs (27, 13, 56), des limiteurs électriques (65, 66) sont prévus pour réduire les signaux de valeur de consigne, et les limiteurs (65, 66) sont en relation avec un bloc de commande (62) électronique auquel le signal de charge P_{DM} de la machine d'entraînement (48) de la pompe (10), et une valeur de consigne P_{SOLL} de charge maximale pour la machine d'entraînement (48) sont mises en mémoire.
